# EUROPÄISCHE PATENTSCHRIFT

(11) **EP 3 817 628 B1**
(45) Veröffentlichungstag und Bekanntmachung des Hinweises auf die Patenterteilung: **26.07.2023**
(21) Anmeldenummer: 19745041.4
(22) Anmeldetag: 28.06.2019
(51) Int. Cl.: A47C 1/032

(54) **STUHL**
CHAIR
SIÈGE

(30) Priorität: 02.07.2018 DE 102018115925
(43) Veröffentlichungstag der Anmeldung: 12.05.2021
(73) Patentinhaber: König + Neurath AG, 61184 Karben (DE)
(72) Erfinder: MICHELSEN, Thomas, 61130 Nidderau (DE)
(74) Vertreter: Wolf, Michael
(86) Internationale Anmeldenummer: PCT/DE2019/100604
(87) Internationale Veröffentlichungsnummer: WO 2020/007411

(56) Entgegenhaltungen:
- DE-B3-102007 059 985
- JP-A- 2000 116 458

## Beschreibung

Die Erfindung betrifft einen Stuhl gemäß dem Oberbegriff des Patentanspruchs 1.

Ein Stuhl der eingangs genannten Art ist aus dem Patentdokument JP2000116458A bzw. dem Patentdokument DE 10 2007 059 985 B3 bekannt. Diese Stühle bestehen aus einer Stuhlbasis, an der ein Sitz und eine über eine Synchronmechanik mit dem Sitz verbundene Rückenlehne beweglich gelagert sind, wobei eine den Sitz in eine Grundstellung des Stuhls drückende Feder und ein drehbar an der Stuhlbasis gelagertes Widerlager vorgesehen sind, wobei das Widerlager einerseits mit einem mit einer Vorderkante des Sitzes verbundenen Verbindungselement und andererseits mit einem Ende der Feder zusammenwirkend ausgebildet ist. Dabei ist weiterhin die Feder zur Einstellung einer wirksamen Federkraft in unterschiedlichen Stellungen am Widerlager positionierbar ausgebildet. Außerdem ist bei dieser Lösung die Vorderkante des Sitzes und auch das Widerlager an einem vorderen Sitzlenker angeordnet, der seinerseits an der Stuhlbasis schwenkbar gelagert ist.

Der Erfindung liegt die Aufgabe zugrunde, einen Stuhl der eingangs genannten Art zu verbessern. Insbesondere soll ein Stuhl geschaffen werden, bei dem sich abweichend vom vorgenannten Stand der Technik die Vorderkante des Stuhls bei Belastung der Rückenlehne nicht anhebt.

Diese Aufgabe ist mit einem Stuhl der eingangs genannten Art durch die im Kennzeichen des Patentanspruchs 1 aufgeführten Merkmale gelöst.

Weiterhin ist also vorgesehen, dass das mit dem Widerlager zusammenwirkende Verbindungselement in einer Längsführung geführt ausgebildet und in Grundstellung des Sitzes in einer höchsten Position der Längsführung angeordnet ist.

Mit anderen Worten zeichnet sich der Stuhl 10 somit dadurch aus, dass die Sitzvorderkante dank der Längsführung und trotz gleichzeitiger Einstellbarkeit der Federkraft über ein drehbar gelagertes Widerlager bei Belastung des Stuhls nicht angehoben wird. Dabei ist, was noch genauer erläutert wird, die Längsführung in aufrechter Stellung des Stuhls wahlweise komplett horizontal verlaufend (dann befindet sich das Verbindungselement in jeder Stellung in einer höchsten Position der Längsführung) oder die Längsführung ist im Vergleich zur Horizontalen ausgehend von der höchsten Position in Grundstellung flach abfallend ausgebildet, so dass sich die Sitzvorderkante bei Belastung des Stuhls höchstens absenkt, aber auf keinen Fall anhebt.

Besonders bevorzugt ist weiterhin vorgesehen, worauf weiter unten ebenfalls noch genauer eingegangen wird, dass das Widerlager längsführungsseitig eine Verzahnung aufweist und dass zwischen der Längsführung und der Verzahnung zur Kraftübertragung zwischen der Feder und dem Sitz ein verzahnungsseitig ebenfalls verzahntes, schwenkbar zur Längsführung gelagertes Zwischenglied, auch Kraftübertragungseinrichtung genannt, angeordnet ist.

Andere vorteilhafte Weiterbildungen ergeben sich aus den abhängigen Patentansprüchen.

Der erfindungsgemäße Stuhl einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: perspektivisch im Schnitt die Synchronmechanik in unbelasteter Stellung mit einer "weich" wirkend eingestellten Feder;
- Figur 2: perspektivisch im Schnitt die Synchronmechanik gemäß Figur 1 in belasteter Stellung mit der "weich" wirkend eingestellten Feder;
- Figur 3: perspektivisch die Synchronmechanik gemäß Figur 1 in unbelasteter Stellung mit einer "hart" wirkend eingestellten Feder;
- Figur 4: perspektivisch im Schnitt die Synchronmechanik gemäß Figur 1 in belasteter Stellung mit der "hart" wirkend eingestellten Feder;
- Figur 5: der erfindungsgemäße Stuhl, bei dem sich die in den Figuren 1 bis 4 dargestellte Synchronmechanik unterhalb des Sitzes bzw. der Sitzfläche befindet;
- Figur 6: perspektivisch im Schnitt die Synchronmechanik gemäß Figur 3 in unbelasteter Stellung mit einer "hart" wirkend eingestellten Feder;
- Figur 7: in Seitenansicht einen Teil der Synchronmechanik gemäß Figur 1 in unbelasteter Stellung mit einer "weich" wirkend eingestellten Feder;
- Figur 8: in Seitenansicht einen Teil der Synchronmechanik gemäß Figur 1 in belasteter Stellung mit einer "weich" wirkend eingestellten Feder;
- Figur 9: als perspektivische Explosionsdarstellung das Widerlager gemäß Figur 1 insbesondere mit dem Stell- 5 element (schematisch) und dem Stellrad;
- Figur 10: perspektivisch einen Teil der Synchronmechanik gemäß Figur 1, insbesondere des Widerlagers in unbelasteter Stellung (in dieser Position kann die Federkraft eingestellt werden) mit einer "weich" wir- 10 kend eingestellten Feder;
- Figur 11: perspektivisch und im Schnitt einen Teil der Synchronmechanik gemäß Figur 1, insbesondere die Stellstange mit Zapfen und die Drehwelle mit Kurvenführung in belasteter Stellung; 15
- Figur 12: perspektivisch und im Schnitt einen Teil der Synchronmechanik gemäß Figur 1, insbesondere die Stellstange mit Zapfen und die Drehwelle mit Kurvenführung in unbelasteter Stellung;
- Figur 13: perspektivisch und im Schnitt einen Teil der Syn- 20 chronmechanik gemäß Figur 1, insbesondere den Rastmechanismus bei unbelastetem Stuhl und damit in Öffnungsstellung; und
- Figur 14: perspektivisch und im Schnitt einen Teil der Synchronmechanik gemäß Figur 2, insbesondere den Rast- 25 mechanismus bei belastetem Stuhl und damit in Blockadestellung.

Der in den Figuren 1 bis 14 dargestellte Stuhl besteht zunächst in bekannter Weise aus einer vorzugsweise mit einem Fuß 20 versehenen Stuhlbasis 1, an der ein Sitz 2 und eine über eine Synchronmechanik mit dem Sitz 2 verbundene Rückenlehne 3 beweglich gelagert sind, wobei eine den Sitz 2 in eine Grundstellung des Stuhls drückende Feder 4 und ein drehbar an der Stuhlbasis 1 gelagertes Widerlager 5 vorgesehen sind, wobei das Widerlager 5 einerseits mit einem mit einer Vorderkante des Sitzes 2 verbundenen Verbindungselement 7 und andererseits mit einem Ende der Feder 4 zusammenwirkend ausgebildet ist.

Wie aus den Figuren ersichtlich, sind dabei besonders bevorzugt zwei, über das Verbindungselement 7 miteinander verbundene Sitzträger 10 vorgesehen, wobei die Stuhlbasis 1 zwischen den beiden Sitzträgern 10 angeordnet und das Verbindungselement 7 verschieblich an der Stuhlbasis 1 gelagert ist.

Weiterhin ist bevorzugt vorgesehen, dass an der Stuhlbasis 1 ein um eine horizontale Achse schwenkbarer Rückenlehnenträger 9 gelagert ist.

Ferner sind dabei bevorzugt der Rückenlehnenträger 9 und die beiden Sitzträger 10 über zwei, unabhängig von der Stuhlbasis 1 bewegliche, horizontale Achsen aufweisende Drehgelenke 11 miteinander verbunden.

Außerdem ist bevorzugt vorgesehen, dass das mit dem Sitz 2 über die Sitzträger 10 wirkverbundene Verbindungselement 7 mit dem Widerlager 5 für die Feder 4 wirkverbunden ausgebildet ist.

Wesentlich für diesen Stuhl ist nun, dass das mit dem Widerlager 5 zusammenwirkende Verbindungselement 7 in einer Längsführung 8 geführt ausgebildet und in Grundstellung des Sitzes in einer höchsten Position der Längsführung 8 angeordnet ist. Wie eingangs bereits erläutert, ermöglicht diese Maßgabe die Schaffung eines Stuhls, bei dem sich die Vorderkante auch unter Belastung praktisch nicht absenkt.

Noch etwas genauer betrachtet, ist besonders bevorzugt vorgesehen, dass die Längsführung 8 für das Verbindungselement 7 bei Benutzung des Stuhls von einer Vorderkante des Sitzes 2 in Richtung der Rückenlehne 3 gesehen abfallend ausgebildet ist.

Wie aus den Figuren ersichtlich, ist weiterhin vorgesehen, dass das Widerlager 5 eine Lagerfläche 5.1 aufweist, an der ein Ende der Feder 4 zur Einstellung einer wirksamen Federkraft in unterschiedlichen Stellungen positionierbar ist. In diesem Fall ist ferner besonders bevorzugt vorgesehen, dass ein ausschließlich Zugkräfte übertragendes Stellelement 6 zur Positionsfestlegung des einen Endes der Feder 4 an der Lagerfläche 5.1 vorgesehen ist.

Noch etwas genauer betrachtet, ist besonders bevorzugt vorgesehen, dass das Stellelement 6 wahlweise als Kette (siehe Figuren 1 bis 14) oder Seil (nicht extra dargestellt) ausgebildet ist.

Zur Führung des Stellelements 6 ist dabei besonders bevorzugt am Widerlager 5 eine Nut 16 (siehe hierzu insbesondere Figur 9) vorgesehen. Diese ist breiter als das Stellelement 6 ausgebildet, so dass dieses in der Nut 16 querverschieblich gelagert ist.

Weiterhin ist besonders bevorzugt am Widerlager 5 ein eine bei Benutzung des Stuhls horizontal verlaufende Drehachse aufweisendes Stellrad 17 zur Verstellung des Stellelements 6 vorgesehen. Dabei ist ferner besonders bevorzugt vorgesehen, dass das Stellrad 17 an einer im Bedarfsfall drehbar am Widerlager 5 gelagerten Drehwelle 22 angeordnet ist.

Bezüglich der Längsführung 8 ist darüber hinaus besonders bevorzugt vorgesehen, dass diese in aufrechter Stellung des Stuhls von einer Vorderkante des Sitzes 2 aus auf die Horizontale bezogen mit einem Winkel von rund 10° zur Rückenlehne 3 hin abfallend ausgebildet ist. Ferner ist bevorzugt vorgesehen, dass die Längsführung 8 an ihren beiden Enden, passend zum als zylindrischen Stange ausgebildeten Verbindungselement 7, halbkreisförmig ausgebildet ist.

Bezüglich der eingangs genannten Feder 4, die besonders bevorzugt wahlweise als Schraubendruckfeder ausgebildet und/oder in deren Innenraum eine Teleskopführung 14 angeordnet ist, ist weiterhin besonders bevorzugt vorgesehen, dass ein Ende der Feder 4 mit dem Widerlager 5 und ein anderes Ende der Feder 4 mit einem an der Stuhlbasis 1 vorgesehen Drehlager 12 verbunden ausgebildet ist. Dabei ist die Feder 4, noch etwas genauer betrachtet, um eine horizontale Achse um das Drehlager 12 drehbar gelagert ausgebildet.

Weiterhin ist, wie aus den Figuren ersichtlich, besonders bevorzugt zwischen dem Verbindungselement 7 und der Stuhlbasis 1 zur Vorgabe einer definierten Vorspannung eine vorzugsweise ebenfalls als Schraubendruckfeder ausgebildete Zweitfeder 18 angeordnet, in deren Innenraum vorzugsweise ebenfalls eine Teleskopführung 19 angeordnet ist. Hierdurch ist es letztlich vorteilhaft möglich, die einstellbare Feder 4 und damit auch das Widerlager 5 kleiner zu dimensionieren. Es wird damit aber insbesondere eine Grundspannung erzeugt, die den Stuhl trotz der Sitzbelastung in vorderer Position hält, so dass die Federkraft geändert werden kann, und zwar ohne, dass die Verstellung blockiert wird (siehe Rastrad und Blockierelement). Wie weiterhin aus den Figuren ersichtlich, ist besonders bevorzugt vorgesehen, dass die Längsachsen (entlang derer die Kompression der Federn stattfindet) der Feder 4 und der Zweitfeder 18 in zueinander parallelen Ebenen liegen.

Zur Befestigung des oben genannten Widerlagers 5 ist genauer betrachtet besonders bevorzugt ein Drehlager 15 an der Stuhlbasis 1 vorgesehen (siehe hierzu insbesondere Figur 10). Dieses Drehlager 15, das in aufrechter Stellung des Stuhls vorzugsweise eine horizontale Drehachse aufweist, ist ferner an einem sitzabgewandten Ende des Widerlagers 5 angeordnet.

Erfindungsgemäß ist vorgesehen, dass das Drehlager 15 an einem Ende des Widerlagers 5 angeordnet und das Verbindungselement 7 am anderen Ende des Widerlagers 5 angreifend ausgebildet ist.

Weiterhin ist besonders bevorzugt vorgesehen, dass die oben genannte Lagerfläche 5.1 des Widerlagers 5, die von der oben genannten Nut 16 vorzugsweise in zwei längliche Teilflächen aufgeteilt ausgebildet ist, zur Feder 4 hin konkav gewölbt ausgebildet ist. Außerdem ist bevorzugt vorgesehen, dass die Feder 4 an ihrem widerlagerseitigen Ende mit einem gegenüber der Lagerfläche 5.1 verschiebbaren Schlitten 13 an der Lagerfläche 5.1 anliegend ausgebildet ist. Hierzu ist darüber hinaus besonders bevorzugt vorgesehen, dass der Schlitten 13, der vorzugsweise fest mit dem Stellelement 6 verbunden ausgebildet ist, widerlagerseitig passend zur Lagerfläche 5.1 konvex gewölbt ausgebildet ist.

Aus den Figuren ergibt sich dabei, dass eine Verdrehung des Widerlagers 5 um dessen Drehlager 15 eine Kompression der Feder 4 bewirkt. Außerdem ist ferner besonders bevorzugt vorgesehen, dass bei einer vorgegebenen Verschiebung des Verbindungselements 7 eine Stellung der Feder 4 benachbart zum Drehlager 15 des Widerlagers 5 eine geringere Kompression der Feder 4 als eine Stellung der Feder 4 distanziert zum Drehlager 15 bewirkend ausgebildet ist.

Weiterhin ist besonders bevorzugt vorgesehen, dass die Lagerfläche 5.1 in beide Verstellrichtungen der Feder 4 gesehen jeweils mit einem Anschlag für die Feder 4 bzw. den Schlitten 13 versehen ist.

Zur Übertragung der vom Sitz 2 kommenden und auf die Feder 4 wirkenden Kräfte ist weiterhin zwischen dem Verbindungselement 7 und dem Widerlager 5 eine Kraftübertragungseinrichtung 21 angeordnet. Diese dient, wie sich insbesondere aus den Figuren 7 und 8 und der nachfolgenden Beschreibung ergibt, dazu, dass die Einleitung der Kraft von dem Verbindungselement 7 auf das Widerlager 5 durch die noch zu erläuternde Verzahnung der Kraftübertragungseinrichtung 21 immer parallel zur Längsführung 8 und somit praktisch verlustfrei erfolgt.

Etwas genauer betrachtet, ist dabei besonders bevorzugt vorgesehen, dass das Widerlager 5 kraftübertragungseinrichtungsseitig eine erste Verzahnung 5.2 mit vorzugsweise mindestens drei Zähnen aufweist, dass die Kraftübertragungseinrichtung 21 widerlagerseitig eine zweite Verzahnung 21.1 mit vorzugsweise mindestens vier Zähnen aufweist und dass die beiden Verzahnungen 5.2, 21.1 jeweils zueinander konvex gewölbt und zumindest teilweise miteinander in Eingriff stehend ausgebildet sind.

Ferner ist besonders bevorzugt vorgesehen, dass das Widerlager 5 bogenförmig, insbesondere kreisbogenförmig, ausgebildet und die kraftübertragungseinrichtungsseitige Verzahnung 5.2 auf einer konvexen Außenseite und die Lagerfläche 5.1 für die Feder 4 auf einer konkaven Innenseite des Widerlagers 5 angeordnet ist.

Weiterhin ist, wie auch aus den Figuren ersichtlich, bevorzugt vorgesehen, dass die Kraftübertragungseinrichtung 21 um eine in aufrechter Stellung des Stuhls horizontal orientierte Achse drehbar am Verbindungselement 7 gelagert ausgebildet ist. Noch etwas genauer betrachtet, ist dabei besonders bevorzugt vorgesehen, dass die Kraftübertragungseinrichtung 21 eine zylindrische, das Verbindungselement 7, insbesondere die vorgenannte Stange, umschließende Durchgangsöffnung aufweist.

Außerdem ist bevorzugt vorgesehen, dass die Kraftübertragungseinrichtung 21 aus zwei, zwischen sich einen Freiraum für das Stellelement 6 lassenden Teilen mit je einer zweiten Verzahnung 21.1 gebildet ist.

Wie der Vergleich der Figuren zeigt, ist ferner besonders bevorzugt vorgesehen, dass eine Verschiebung des Verbindungselements 7 eine Verschiebung und Verdrehung der Kraftübertragungseinrichtung 21 bewirkend ausgebildet ist. Darüber hinaus ist vorgesehen, dass eine Verschiebung und Verdrehung der Kraftübertragungseinrichtung 21 eine Verdrehung des Widerlagers 5 um dessen Drehlager 15 bewirkend ausgebildet ist.

Weiterhin ist besonders bevorzugt vorgesehen, dass das Stellelement 6, das vorzugsweise in sich geschlossen ausgebildet ist, um das Widerlager 5 herumgeführt bzw. dieses und vorzugsweise auch das nachfolgend noch zu erläuternde Stellrad 17 umschließend ausgebildet ist.

Wie aus den Figuren ersichtlich, ist dieses Stellrad 17 dabei besonders bevorzugt als Kettenrad (siehe hierzu auch https:// de.wikipedia.org/w/index.php?title=Kettenrad&oldid=177 726929) ausgebildet. Alternativ (nicht extra dargestellt) ist vorgesehen, dass das Stellelement 6 als Seil, insbesondere Drahtseil, ausgebildet ist und das Stellrad 17 eine zum Seil passende, ein Durchrutschen des Seils ausschließende Führungsnut aufweist (darüber hinaus können am Seil zum Beispiel Zylinder oder dergleichen angebracht sein, die ein Durchrutschen am Stellrad 17 verhindern). Bei beiden Lösungen ist bevorzugt vorgesehen, dass das Stellrad 17 eine zum Drehlager 15 des Widerlagers 5 parallel verlaufende Drehachse aufweist.

Zur Betätigung des Stellrades 17 ist weiterhin besonders bevorzugt eine Stellmechanik vorgesehen, zu der insbesondere die oben genannte Drehwelle 22 gehört.

Bezüglich dieser ist darüber hinaus bevorzugt vorgesehen, dass diese zwischen zwei Axialpositionen verschieblich am Widerlager 5 gelagert ausgebildet ist.

Weiterhin ist dabei besonders bevorzugt ein Federelement 23 zur Verschiebung der Drehwelle 22 in eine erste Axialposition vorgesehen. Außerdem ist besonders bevorzugt an der Drehwelle 22 ein erstes Rastelement 22.1 vorgesehen, das in der ersten Axialposition mit einem am Widerlager 5 vorgesehenen, zweiten Rastelement 5.3 zusammenwirkend ausgebildet ist. Dabei sind die beiden Rastelemente 22.1, 5.3 besonders bevorzugt jeweils als Kronenradverzahnung (siehe hierzu auch https://de.wikipedia.org/w/index.php?title=Kronenrad&oldid=174349785) ausgebildet. Darüber hinaus ist, wie insbesondere aus den Figuren 9 und 10 ersichtlich, besonders bevorzugt vorgesehen, dass die Kronenradverzahnung als Sägezahnverzahnung ausgebildet ist, und zwar so, dass jedenfalls eine Bewegung des Schlittens 13 auf der Lagerfläche 5.1 in Richtung Drehlager 15 sicher unterbunden ist bzw. wird.

Ferner ist bevorzugt eine mit der Drehwelle 22 wirkverbundene Stellstange 24 vorgesehen. Darüber hinaus ist zur Bewirkung einer axialen Verschiebung der Drehwelle 22 in eine zweite Axialposition bevorzugt ein Stellmechanismus vorgesehen. Dieser ist dabei vorzugsweise aus einem an der Stellstange 24 vorgesehenen Zapfen 24.1 und aus einer an der Drehwelle 22 vorgesehenen, mit dem Zapfen 24.1 zusammenwirkenden Kurvenführung 22.2 gebildet. Darüber hinaus weist die Drehwelle 22 vorzugsweise eine von einem Teil der Stellstange 24 durchgriffene Durchgangsbohrung auf. Ferner ist die Stellstange 24 vorzugsweise drehbar, aber axial unverschieblich am Widerlager 5 gelagert.

Wie sich aus den Figuren ergibt, bewirkt somit eine Drehbewegung an der Stellstange 24, das sich der Zapfen 24.1 entlang einer Wandung der Kurvenführung 22.2 bewegt. Dies wiederum führt zur besagten Axialverschiebung der Drehwelle 22 und damit dazu, dass sich die beiden Rastelemente 22.1, 5.3 voneinander lösen, was dann zur Folge hat, dass das Stellrad 17 gedreht und damit der Schlitten 13 verstellt werden kann.

Da eine Verschiebung des Schlittens 13 auf dem Widerlager 5 mit zunehmender Kompression der Feder 4 immer schwerer wird, ist ferner besonders bevorzugt ein bei Belastung des Stuhls eine Drehung der Drehwelle 22 verhindernder Rastmechanismus vorgesehen. Dieser ist dabei besonders bevorzugt aus einem verdrehfest, aber vorzugsweise axialverschieblich mit der Drehwelle 22 verbundenen Rastrad 26 und einem verschieblich am Widerlager 5 gelagerten, federbelasteten und mit dem Rastrad 26 zusammenwirkenden Blockierelement 27 gebildet (wenn, wie im dargestellten Ausführungsbeispiel, das Blockierelement 27 breit genug ausgebildet ist, kann dabei darauf verzichtet werden, dass das Rastrad 26 axialverschieblich auf der Drehwelle 22 gelagert ausgebildet ist). Dabei ist weiterhin vorzugsweise vorgesehen, dass das Blockierelement 27 bei unbelastetem Stuhl mit der Stuhlbasis 1 zusammenwirkend und das Rastrad 26 freigebend und bei belastetem Stuhl das Rastrad 26 blockierend ausgebildet ist. Darüber hinaus ist, wie insbesondere aus den Figuren 13 und 14 ersichtlich, besonders bevorzugt vorgesehen, dass das Rastrad 26 eine Sägezahnverzahnung aufweist, und zwar wiederum so, dass jedenfalls eine Bewegung des Schlittens 13 auf der Lagerfläche 5.1 in Richtung Drehlager 15 sicher unterbunden ist bzw. wird.

Da das Stellrad 17 vorzugsweise fest mit der Drehwelle 22 verbunden ausgebildet ist, ist ferner bevorzugt vorgesehen, dass das Stellelement 6 zumindest im Bereich des Stellrades 17 parallel zur Drehachse des Widerlagers 5 verschieblich gelagert ausgebildet ist.

Schließlich sind vorzugsweise zur Gewährleistung einer guten Führung des Stellelements 6 beidseitig des Stellrades 17 und jeweils von außen auf das Stellelement 6 wirkende Führungselemente 28, vorzugsweise in Form von Schraubenbolzen, vorgesehen.

### Bezugszeichenliste

- 1: Stuhlbasis
- 2: Sitz
- 3: Rückenlehne
- 4: Feder
- 5: Widerlager
- 5.1: Lagerfläche
- 5.2: erste Verzahnung
- 5.3: zweites Rastelement
- 6: Stellelement
- 7: Verbindungselement
- 8: Längsführung
- 9: Rückenlehnenträger
- 10: Sitzträger
- 11: Drehgelenk
- 12: Drehlager
- 13: Schlitten
- 14: Teleskopführung
- 15: Drehlager
- 16: Nut
- 17: Stellrad
- 18: Zweitfeder
- 19: Teleskopführung
- 20: Fuß
- 21: Kraftübertragungseinrichtung
- 21.1: zweite Verzahnungen
- 22: Drehwelle
- 22.1: erstes Rastelement
- 22.2: Kurvenführung
- 23: Federelement
- 24: Stellstange
- 24.1: Zapfen
- 25: Führungselement
- 26: Rastrad
- 27: Blockierelement
- 28: Führungselement

## Patentansprüche

1. Stuhl, umfassend eine Stuhlbasis (1), an der ein Sitz (2) und eine über eine Synchronmechanik mit dem Sitz (2) verbundene Rückenlehne (3) beweglich gelagert sind, wobei eine den Sitz (2) in eine Grundstellung des Stuhls drückende Feder (4) und ein drehbar an der Stuhlbasis (1) gelagertes Widerlager (5) vorgesehen sind, wobei das Widerlager (5) einerseits mit einem mit einer Vorderkante des Sitzes (2) verbundenen Verbindungselement (7) und andererseits mit einem Ende der Feder (4) zusammenwirkend ausgebildet ist, wobei das mit dem Widerlager (5) zusammenwirkende Verbindungselement (7) in einer Längsführung (8) geführt ausgebildet und in Grundstellung des Sitzes in einer höchsten Position der Längsführung (8) angeordnet ist, wobei ein Drehlager (15) zur Befestigung des Widerlagers (5) an der Stuhlbasis (1) vorgesehen ist,
**dadurch gekennzeichnet,**
**dass** das Drehlager (15) an einem Ende des Widerlagers (5) angeordnet und das Verbindungselement (7) am anderen Ende des Widerlagers (5) angreifend ausgebildet ist.

2. Stuhl nach Anspruch 1,
**dadurch gekennzeichnet,**
**dass** die Längsführung (8) für das Verbindungselement (7) in aufrechter Stellung des Stuhls von einer Vorderkante des Sitzes (2) in Richtung der Rückenlehne (3) gesehen abfallend ausgebildet ist.

3. Stuhl nach Anspruch 1 oder 2,
**dadurch gekennzeichnet,**
**dass** zwei, über das Verbindungselement (7) miteinander verbundene Sitzträger (10) vorgesehen sind, wobei die Stuhlbasis (1) zwischen den beiden Sitzträgern (10) angeordnet und das Verbindungselement (7) verschieblich an der Stuhlbasis (1) gelagert ist.

4. Stuhl nach einem der Ansprüche 1 bis 3,
**dadurch gekennzeichnet,**
**dass** an der Stuhlbasis (1) ein um eine horizontale Achse schwenkbarer Rückenlehnenträger (9) gelagert ist.

5. Stuhl nach Anspruch 3 und 4,
**dadurch gekennzeichnet,**
**dass** der Rückenlehnenträger (9) und die beiden Sitzträger (10) über zwei, unabhängig von der Stuhlbasis (1) bewegliche, horizontale Achsen aufweisende Drehgelenke (11) miteinander verbunden sind.

6. Stuhl nach einem der Ansprüche 1 bis 5,
**dadurch gekennzeichnet,**
**dass** das mit dem Sitz (2) über die Sitzträger (10) wirkverbundene Verbindungselement (7) mit dem Widerlager (5) für die Feder (4) wirkverbunden ausgebildet ist.

7. Stuhl nach Anspruch 6,
**dadurch gekennzeichnet,**
**dass** zwischen dem Verbindungselement (7) und dem Widerlager (5) eine Kraftübertragungseinrichtung (21) angeordnet ist.

8. Stuhl nach Anspruch 7,
**dadurch gekennzeichnet,**
**dass** das Widerlager (5) kraftübertragungseinrichtungsseitig eine erste Verzahnung (5.2) aufweist, dass die Kraftübertragungseinrichtung (21) widerlagerseitig eine zweite Verzahnung (21.1) aufweist und dass die beiden Verzahnungen (5.2, 21.1) jeweils zueinander konvex gewölbt und miteinander in Eingriff stehend ausgebildet sind.

9. Stuhl nach Anspruch 7 oder 8,
**dadurch gekennzeichnet,**
**dass** das Widerlager (5) bogenförmig ausgebildet und die kraftübertragungseinrichtungsseitige Verzahnung (5.2) auf einer konvexen Außenseite und die Lagerfläche (5.1) für die Feder (4) auf einer konkaven Innenseite des Widerlager (5) angeordnet ist.

## Claims

1. A chair comprising a chair base (1) on which a seat (2) and a backrest (3) connected to the seat (2) via a synchronizing mechanism are movably mounted, wherein a spring (4), that presses the seat (2) into a base position of the chair and a counter-bearing (5) mounted rotatably on the chair base (1), are provided, wherein the counter-bearing (5) is configured to cooperate on the one hand with a connecting element (7) connected to a front edge of the seat (2) and on the other with one end of the spring (4), wherein the connecting element (7) cooperating with the counter-bearing (5) is configured to be guided in a longitudinal guide (8) and is arranged in the base position of the seat in a highest position of the longitudinal guide (8), wherein a pivot bearing (15) is provided for fastening the counter-bearing (5) on the chair base (1),
**characterized in that**
the pivot bearing (15) is arranged at one end of the counter-bearing (5) and the connecting element (7) is configured to act at the other end of the counter-bearing (5).

2. The chair according to claim 1,
**characterized in that**
the longitudinal guide (8) for the connecting element (7) in the upright position of the chair is configured to slope downwards when viewed from a front edge of the seat (2) in the direction of the backrest (3).

3. The chair according to claim 1 or 2,
**characterized in that**
two seat supports (10) connected to one another via the connecting element (7) are provided, wherein the chair base (1) is arranged between the two seat supports (10) and the connecting element (7) is displaceably mounted on the chair base (1).

4. The chair according to one of claims 1 to 3,
**characterized in that**
a backrest support (9) pivotable about a horizontal axis is mounted on the chair base (1).

5. The chair according to claim 3 and 4,
**characterized in that**
the backrest support (9) and the two seat supports (10) are connected to one another via two swivel joints (11) which can be moved independently of the chair base (1) and have horizontal axes.

6. The chair according to one of claims 1 to 5,
**characterized in that**
the connecting element (7) operatively connected to the seat (2) via the seat supports (10) is configured to be operatively connected to the counter-bearing (5) for the spring (4).

7. The chair according to claim 6,
**characterized in that**
a force transmission device (21) is arranged between the connecting element (7) and the counter-bearing (5).

8. The chair according to claim 7,
**characterized in that**
the counter-bearing (5) has a first toothed structure (5.2) on the force transmission device side, that the force transmission device (21) has a second toothed structure (21.1) on the counter-bearing side and that the two toothed structures (5.2, 21.1) are each convexly curved towards one another and are configured to engage with one another.

9. The chair according to claim 7 or 8,
**characterized in that**
the counter-bearing (5) is configured to be arcuate and the toothed structure (5.2) on the power transmission device side is arranged on a convex outer side and the bearing surface (5.1) for the spring (4) is arranged on a concave inner side of the counter-bearing (5).

## Revendications

1. Chaise, comprenant une base de chaise (1), sur laquelle une assise (2) et un dossier (3) assemblé avec l'assise (2) par l'intermédiaire d'un mécanisme synchrone sont montés de manière mobile, un ressort (4) qui pousse l'assise (2) dans une position de base de la chaise et une butée (5) montée de manière rotative sur la base de chaise (1) étant prévus, la butée (5) étant conçue pour interagir d'une part avec un élément d'assemblage (7) assemblé avec une arête antérieure de l'assise (2) et d'autre part, avec une extrémité du ressort (4), l'élément d'assemblage (7) qui interagit avec la butée (5) étant conçu en étant guidé dans un guidage (8) longitudinal et dans la position de base de l'assise, étant placé dans une position la plus haute du guidage (8) longitudinal, un coussinet de pivotement (15) étant prévu pour fixer la butée (5) sur la base de chaise (1),
**caractérisée en ce que**
le coussinet de pivotement (15) est placé sur une extrémité de la butée (5) et l'élément d'assemblage (7) est conçu en s'agrippant sur l'autre extrémité de la butée (5).

2. Chaise selon la revendication 1,
**caractérisée en ce que**
lorsque la chaise est debout, le guidage (8) longitudinal pour l'élément d'assemblage (7) est conçu en déclivité, considéré à partir d'une arête antérieure de l'assise (2) en direction du dossier (3).

3. Chaise selon la revendication 1 ou 2,
**caractérisée en ce que**
deux supports (10) d'assise assemblés l'un à l'autre par l'intermédiaire de l'élément d'assemblage (7) sont prévus, la base de chaise (1) étant placée entre les deux supports (10) d'assise et l'élément d'assemblage (7) étant monté en étant déplaçable sur la base de chaise (1).

4. Chaise selon l'une quelconque des revendications 1 à 3,
**caractérisée en ce que**
sur la base de chaise (1) est monté un support (9) de dossier, susceptible de pivoter autour d'un axe horizontal.

5. Chaise selon la revendication 3 et 4,
**caractérisée en ce que**
le support (9) de dossier et les deux supports (10) d'assise sont assemblés les uns aux autres par l'intermédiaire de deux articulations (11) rotatives, mobiles indépendamment de la base de chaise (1), comportant des axes horizontaux.

6. Chaise selon l'une quelconque des revendications 1 à 5,
**caractérisée en ce que**
l'élément d'assemblage (7) assemblé en interaction avec l'assise (2) par l'intermédiaire des supports (10) d'assise est conçu en agissant en interaction avec la butée (5) pour le ressort (4).

7. Chaise selon la revendication 6,
**caractérisée en ce qu'**
entre l'élément d'assemblage (7) et la butée (5) est placé un dispositif (21) de transmission de force.

8. Chaise selon la revendication 7,
**caractérisée en ce que**
sur le côté du dispositif de transmission de force, la butée (5) comporte une première denture (5.2), **en ce que** du côté de la butée, le dispositif (21) de transmission de force comporte une deuxième denture (21.1) et **en ce que** les deux dentures (5.2, 21.1) sont incurvées respectivement de manière réciproquement convexe et sont conçues en étant engrenées l'une dans l'autre.

9. Chaise selon la revendication 7 ou 8,
**caractérisée en ce que**
la butée (5) est conçue en forme d'arc et **en ce que** la denture (5.2) du côté du dispositif de transmission de force est placée sur une face extérieure convexe et la surface d'appui (5.1) pour le ressort (4) est placée sur une face intérieure concave de la butée (5).
